# FASCICULE DE BREVET EUROPEEN

(11) **EP 0 240 386 B1**
(45) Date de publication et mention de la délivrance du brevet: **15.02.1989**
(21) Numéro de dépôt: 87400423.7
(22) Date de dépôt: 26.02.1987
(51) Int. Cl.: B65D 88/72

(54) **Dispositif de vidange des silos**
Vorrichtung zum Entleeren von Silos
Silo evacuation device

(30) Priorité: 04.04.1986 FR 8604847
(43) Date de publication de la demande: 07.10.1987
(73) Titulaire: Lagneau, Jean Henri, F-28170 Chateauneuf-en-Thymerais (FR)
(72) Inventeur: Lagneau, Jean Henri, F-28170 Chateauneuf-en-Thymerais (FR)
(74) Mandataire: Vander-Heym, Serge

(56) Documents cités:
- DE-A- 2 842 828
- FR-A- 2 115 148
- FR-A- 2 551 735

## Description

La présente invention est relative à des perfectionnements aux dispositifs de vidange des silos.

L'état de la technique en la matière est illustré par le brevet Européen N° 84 750 déposé le 17 Décembre 1982, au nom du demandeur.

Ce dispositif est constitué par des nervures creuses disposées sur le fond du silo, lesdites nervures étant réunies par des plaques perforées constituant le fond d'augets dont les flancs sont formés par les côtés des nervures.

Chaque nervure présente des orifices débouchant sous les plaques perforées, des moyens étant prévus pour envoyer de l'air sous pression dans le couloir formé par chacune des nervures.

L'expérience a montré que ce dispositif permettait d'atteindre un débit élevé lors de la vidange. Cependant, comme les nervures qui forment le fond apparent du silo sont soumises à des pressions très importantes, on doit les réaliser à partir de tôles ondulées et cintrées.

De telles nervures posent naturellement des problèmes d'étanchéité tant au niveau du fond du silo qu'à celui des plaques perforées.

Ces problèmes peuvent être surmontés mais ils augmentent,de façon notable, le prix de revient de l'installation.

Le but poursuivi par l'invention consiste à réaliser un dispositif de vidange à l'aide de nervures d'un type connu, c'est-à-dire en tôle ondulée, cintrée en forme de tunnel, de façon à obtenir tous les avantages inhérents à ce type de nervure sans en présenter les inconvénients.

Selon l'invention, la base des augets usuels est constituée par des profilés à section trapézoïdale, fixés sur le fond du silo et dont les ailes latérales sont évasées vers l'extérieur, la face interne de chaque aile étant recouverte par le bord du tunnel en tôle ondulée, ce dernier étant découpé pour former des volets permettant à l'air circulant sous les tunnels de pénétrer dans les augets et de faire progresser le grain contenu dans ces derniers, l'étanchéité entre les augets et les tunnels étant obtenue par un lit en ciment ou analogue déposé sur le fond desdits profilés.

D'autres caractéristiques ressortiront mieux de la description qui va suivre, faite en se référant au dessin annexé à titre d'exemple indicatif seulement, sur lequel :
La figure 1 est une vue partielle, en perspective, montrant le bord d'un tunnel découpé selon l'invention ;
La figure 2 est une vue partielle, en coupe transversale, montrant le dispositif de vidange de l'invention ;
La figure 3 est une vue partielle, en perspective, montrant un auget conforme à l'invention.

En se reportant au dessin, on voit que, de la façon connue,on dispose sur le fond 1 du silo,des tunnels 2, réalisés en une tôle ondulée et cintrée, ménageant chacun entre sa face interne et ledit fond 1 un couloir 3 dans lequel on envoie de l'air.

Selon l'invention, on fixe sur le fond 1 du silo des profilés de section trapézoïdale, réalisées en tôle pliée par exemple,dont le fond 4 est fixé contre ledit fond 1 et dont les ailes 5 s'évasent vers l'extérieur.

Les bords 2a de chaque tunnel sont découpés selon deux incisions dont l'une 6 s'étend parallèlement aux ondulations de la tôle et dont la seconde 7 s'étend perpendiculairement à la première, sensiblement jusqu'au sommet de l'ondulation correspondante, la partie ainsi découpée étant relevée pour former un volet 8 (figure 1).

La partie latérale 9 de chaque tunnel est fixée, par tous moyens usuels, contre la face interne 5a de l'aile 5 des profilés trapézoïdaux.

Pour éviter que l'air circulant dans les couloirs 3 ne pénètre dans les augets 10 perpendiculairement à l'axe de ceux-ci, on dispose sur le fond des profilés trapézoïdaux un lit de ciment 11,ou analogue, s'étendant en hauteur,au moins, jusqu'à l'angle inférieur 8a des volets 8.

De cette façon, l'air circulant dans les couloirs 3 pénètre dans les augets 10, par l'entremise des ouvertures formées par les volets 8,selon une direction qui s'étend sensiblement parallèlement à l'axe desdits augets.

Il est à noter que, par rapport au fond 1 du silo, les ailes 5 s'étendent en hauteur, bien au-dessus de l'angle supérieur 8b des volets 8. De cette façon, les volets 8 peuvent ménager des ouvertures de sortie de l'air présentant une section relativement importante sans risque de pénétration du grain dans les couloirs 3.

## Revendications

1. Dispositif de vidange des silos, du genre de ceux dont le fond (1) comporte des nervures creuses constituées par des tôles ondulées et cintrées (2), formant en combinaison avec ledit fond des couloirs (3) dans lequel on envoie de l'air et ménageant entre eux des augets (10), caractérisé en ce que la base des augets est constituée par des profilés, à section trapézoïdale, fixées sur le fond (1) du silo et dont les ailes latérales (5) s'évasent vers l'extérieur, la face interne (5a) de chaque aile étant recouverte par le bord d'un tunnel en tôle ondulée (2), ce dernier étant découpé pour former des volets (8) permettant à l'air circulant sous lesdits tunnels de pénétrer dans lesdits augets, l'étanchéité entre ces derniers et lesdits tunnels étant obtenue par un lit en ciment ou analogue (11), disposé sur le fond (4) desdits profilés.

2. Dispositif de vidange des silos, selon la revendication 1, caractérisé en ce que chaque volet (8) est obtenu en pratiquant sur le bord de chaque tunnel deux incisions (6 et 7) dont l'une est parallèle aux ondulations de la tôle tandis que la seconde s'étend perpendiculairement à la première jusqu'au sommet de l'ondulation correspondante, la partie ainsi découpée étant relevée.

3. Dispositif de vidange des silos, selon la revendication 2, caractérisé en ce que le lit de ciment (1) s'étend en hauteur, au moins, jusqu'à l'angle inférieur (8a) des volets 8.

## Patentansprüche

1. Vorrichtung zur Entleerung von Silos, vom Typ mit einem Boden (1) mit hohlen Versteifungen aus gewellten oder gebogenen Blechen (2), in Kombination mit dem besagten Boden der Bahnen bildend (3), in den Luft geschickt wird, wobei zwischen den Bahnen Mulden (10) ausgebildet werden, gekennzeichnet durch die Tatsache, dass die Basis der Mulden aus Stahlprofilen mit trapezförmigem Querschnitt besteht, welche auf dem Boden (1) des Silos befestigt sind und deren seitliche Flügel (5) sich nach aussen ausweiten, wobei die Innenseite (5a) jedes Flügels von der Kante eines Tunnels aus Wellblech (2) überdeckt ist wobei letzterer so ausgeschnitten ist, dass Klappen (8) ausgebilet werden, die der unter den Tunnels zirkulierenden Luft ermöglichen, in die besagten Mulden einzudringen, wobei die Dichtheit zwischen letzteren und den besagten Tunnels durch ein Zementbett oder ähnliches (11), das auf dem Boden (4) der besagten Profilstähle angeordnet ist, gewährleistet wird.

2. Vorrichtung für die Entleerung von Silos gemäss der Patentanspruch 1, dadurch gekennzeichnet, dass jede Klappe (8) dadurch realisiert wird, dass an der Kante jedes Tunnels zwei Einschnitte (6 and 7) vorgenommen werden, wovon der eine parallel zu den Wellungen des Blechs verläuft, wogegen der zweite rechtwinklig zum ersten Einschnitt bis zum Scheitelpunkt der entsprechenden Wellung verläuft, wobei der dergestalt ausgeschnittene Teil nach oben hochgeklappt wird.

3. Vorrichtung für die Entleerung von Silos gemäss dem Patentanspruchs 2, dadurch gekennzeichnet, dass das Zementbett (1) sich nach oben ausdehnt, zumindest bis zum unteren Winkel (8a) der Klappen (8).

## Claims

1. Device for emptying silos, of the kind whose bottom (1) comprises hollow ribs formed by bent and corrugated metal sheets (2) forming, in combination with said bottom, passages (3) in which air is fed and forming therebetween throughs (10), characterized in that the base of the troughs is formed of extruded sections with trapezoidal cross-section, fixed to the bottom (1) of the silo and whose lateral wings (5) widen outwardly, the internal face (5a) of each wing being covered by the edge of a corrugated metal sheet tunnel (2), the latter being cut out so as to form flaps (8) allowing the air flowing under said tunnels to penetrate into said troughs, the sealing between the latter and said tunnels being obtained by a bed of cement or similar (11) disposed on the bottom (4) of said extruded section.

2. Silo emptying device, according to claim 1, characterized in that each flap (8) is obtained by forming two incisions (6, 7) in the edge of each tunnel, one of which is parallel to the corrugations of the metal sheet whereas the second extends perpendicular to the first one as far as the top of the corresponding corrugation, the part thus cut out being raised.

3. Silo emptying device according to claim 2, characterized in that the bed of cement (1) extends in height, at least, as far as the lower corner (8a) of the flaps (8).
